# EUROPÄISCHE PATENTSCHRIFT

(11) **EP 0 814 042 B1**
(45) Veröffentlichungstag und Bekanntmachung des Hinweises auf die Patenterteilung: **03.07.2002**
(21) Anmeldenummer: 97106970.3
(22) Anmeldetag: 26.04.1997
(51) Int. Cl.: B65H 18/26, B65H 18/20

(54) **Wickelmaschine zum Aufwickeln einer laufenden Papierbahn**
Winding machine for winding a running paper web
Machine d'enroulage pour enrouler une bande de papier en mouvement

(30) Priorität: 21.06.1996 DE 19624716
(43) Veröffentlichungstag der Anmeldung: 29.12.1997
(73) Patentinhaber: Voith Sulzer Papiertechnik Patent GmbH, 89522 Heidenheim (DE)
(72) Erfinder: Krüger, Jens, 89522 Heidenheim (DE); Maurer, Jörg, Dr., 89555 Steinheim (DE)
(74) Vertreter: Dr. Weitzel & Partner

(56) Entgegenhaltungen:
- EP-A- 0 496 863
- WO-A-96/07608
- DE-B- 1 047 001

## Beschreibung

Die Erfindung betrifft eine Wickelmaschine zum Aufwickeln einer laufenden Papierbahn.

Es sind zahlreiche Bauarten derartiger Maschinen bekanntgeworden. Es wird auf EP 0 496 863 B1 verwiesen. Dabei handelt es sich um eine Doppeltragwalzen-Wickelmaschine mit der Möglichkeit der Druckluftentlastung des Gewichtes der entstehenden Papierrollen. Zu diesem Zweck ist ein Druckraum gebildet, der durch die folgenden Elemente begrenzt ist: durch die Mantelflächen der beiden Tragwalzen; durch die Mantelfläche der entstehenden Papierrolle selbst; durch jeweils eine verschiebbare Stirnwand, die sich jeweils in einem Endbereich der Tragwalzen befindet, sowie durch einen Blaskasten, der sich parallel zu den Tragwalzen erstreckt und an den Mantelflächen der Tragwalzen mehr oder minder dichtend anliegt. Der Blaskasten ist von den Tragwalzen hinwegbewegbar, beispielsweise um Papierreste nach einem Papierstau zu entfernen, oder um bei einem Rollenwechsel ein Trennmesser von unten her in den Spalt zwischen den Tragwalzen einzuschwenken.

Eine Maschine gemäß diesem Dokument vermag zwar durch den Überdruck im Druckraum eine Kompensation des Eigengewichtes der Papierrolle(n) zu erzielen. Jedoch ist dies mit gravierenden Nachteilen verbunden.

So erfordert der Blaskasten als solcher relativ viel Raum, da er sich im allgemeinen bis unter die unteren Scheitelpunkte der beiden Tragwalzen erstreckt. Wird der Blaskasten von den beiden Tragwalzen hinwegbewegt, so wird hierzu ebenfalls Raum benötigt. Da der Blaskasten meist nur nach unten weggefahren werden kann, und da eine hierzu erforderliche Hubeinrichtung in der Regel an der Unterseite des Blaskastens angreift, muß entsprechend viel Raum unter der Maschine bereitgestellt werden. Gerade dort fehlt es aber häufig an Raum.

DE 42 19 541 A1 beschreibt eine Wickelmaschine mit einem Blaskasten. Mit dem Blaskasten fest verbunden ist eine Tülle, die in den keilförmigen Zwickel zwischen den beiden Tragwalzen einfahrbar ist. Der komplette Blaskasten muß dabei diese Bewegung ausführen. Dies ist außerordentlich umständlich.

US-PS-3 497 151 beschreibt eine Wickelmaschine mit zwei Tragwalzen. Im keilförmigen Einlaufspalt zwischen den beiden Tragwalzen ist ein Blaskasten fest eingebaut. Dies ist deshalb nachteilig, weil sich bei Abrissen der Papierbahn der dann auftretende Papierstau schwer zu entfernen ist.

Die Zeitschrift "Das Papier" zeigt in Heft 8, 1993, auf Seite 522 eine Wickelmaschine mit zwei Tragwalzen. In den keilförmigen Einlaufspalt ist ein Blaskasten ein- und ausfahrbar. Der Blaskasten sowie der dazugehörende Betätigungsmechanismus haben einen erheblichen baulichen Umfang. Dies führt zu Problemen, weil in der Regel nicht genügend Bauraum zur Verfügung steht.

DE-AS 1 047 001 zeigt eine Wickelmaschine mit zwei Tragwalzen sowie mit einem Blaskasten mit zugehörender Tülle. Beide Bauteile, Blaskasten und Tülle sind voluminös, so daß auch hier wiederum Probleme beim Abriß der Papierbahn entstehen.

EP 0 631 955 A2 beschreibt eine Wickelmaschine mit Blaskasten. Der Blasksten ist zwar aus dem Einlaßbereich zwischen den beiden Tragwalzen herausschwenkbar. Er ist jedoch äußerst voluminös, so daß es auch hier aufgrund des begrenzten Raumes Probleme gibt.

Die WO 96/07608 offenbart eine Wiekelmaschine gemäß dem jeweiligen Oberbegriff der Ansprüche 1, 2 und 7.

Der Erfindung liegt die Aufgabe zugrunde, eine Tragwalzen-Wickelmaschine gemäß dem jeweiligen Oberbegriff der Ansprüche 1, 2 und 7 derart zu gestalten, daß unterhalb der Tragwalzen weniger Raum als seither beansprucht wird, und daß die Druckentlastungsvorrichtung einfacher und billiger als bisher gestaltet wird.

Diese Aufgabe werden durch die Merkmale der Ansprüche 1, 2 und 7 gelöst.

Bevozugte Ausführungsformen sind in dem abhängigen Ansprüchen offenbart.

Die Erfinder sind bei der Lösung des Problemes einen Weg gegangen, der sich von EP 0 496 863 B1 grundlegend unterscheidet. Statt des dort vorgesehenen Blaskastens verwenden sie zum Überbrücken des Abstandes zwischen den beiden Tragwalzen und damit zum Begrenzen eines Druckraumes eine Traverse. Weiterhin führen sie Druckluft über eine Leitung oder (abhängig von der Bahnbreite) über eine Mehrzahl von über die Bahnbreite verteilten Leitungen durch die Traverse hindurch in den Druckraum ein.

Die Traverse hat, verglichen mit dem bisherigen Blaskasten, einen viel kleineren Querschnitt, in einer zu den Tragwalzenachsen senkrechten Schnittebene gesehen. Im Extremfall besteht die Traverse lediglich aus einer Platte, die mit ihren beiden Längskanten jeweils eine Dichtung mit den betreffenden Tragwalzenmänteln bildet. Es kommt daher nicht zu Raumproblemen beim Abfahren der Traverse, und zwar auch dann nicht, wenn diese nach unten abgefahren wird. Dabei ist besonders hilfreich, daß die Hubeinrichtung weiter oben als bisher angreifen kann. Die Traverse kann auch nach einer Seite herausgefahren werden, d.h. parallel zu den Tragwalzenachsen, oder gar senkrecht zu diesen unter einer der beiden Tragwalzen hinweg in horizontaler Richtung. Auch ein Wegschwenken ist denkbar, wobei die Traverse an der Mantelfläche einer der Tragwalzen anliegen bleiben kann, also um eine zur Tragwalze parallele Achse schwenkt. Jedoch kann auch eine exzentrische Schwenkachse vorgesehen werden.

Insbesondere bei Wickelmaschinen für große Bahnbreiten kann zwar auch bei der erfindungsgemäßen Maschine ein Luftdruckkasten vorgesehen werden. Dieser wird dann jedoch von der Traverse entfernt angeordnet, beispielsweise unterhalb einer der beiden Tragwalzen. Eine Mehrzahl von Leitungen stellt eine Verbindung her zwischen diesem Druckkasten und dem Druckraum zwischen den Tragwalzen, der Traverse, der Papierrolle und den seitlichen verschiebbaren Stirnwänden. Der Druckluftkasten hat somit die Funktion eines Querverteilrohres, wobei dem Druckraum unter der Papierrolle eine entsprechende Anzahl von Druckluftströmen beispielsweise gleicher Drücke und Durchsätze zugeführt werden.

Man könnte somit sagen, daß die Funktionen des bekannten Blaskastens gemäß dem genannten Dokument aufgeteilt sind auf zwei Komponenten: die eine Komponente ist die Traverse, die nunmehr lediglich noch die Funktion hat, den Druckraum unter der entstehenden Papierrolle abzusperren, und die andere Komponente ist das Querverteilrohr mit den Leitungen, welche gemeinsam die Funktion übernehmen, eine optimale Führung und Gestaltung der Druckluftströme zu bewirken.

Das Querverteilrohr kann stationär sein, jedoch ist dies nicht zwingend erforderlich. Die genannten Leitungen sind zweckmäßigerweise Schläuche.
Die einzelne Leitung kann teleskopierbar sein. Sie kann auch zusammengesetzt sein aus gelenkig miteinander verbundenen Abschnitten.

Ist das Querverteilrohr wenigstens annähernd so lang, wie die Arbeitsbreite der Maschine ist, und sind die einzelnen Leitungen, die das Querverteilrohr mit dem Druckraum verbinden, gleichmäßig über die Länge des Querverteilrohres angeordnet, so wird erreicht, daß die Druckverteilung über die Arbeitsbreite optimal ist.

Die Erfindung ist anhand der Zeichnung näher erläutert. Darin ist im einzelnen folgendes dargestellt:
- Fig.1-3: zeigen jeweils eine Wickelmaschine in einer Seitenansicht mit verschiedenen Ausführungsformen und Anordnungen von Traverse, Leitungen und Querverteilrohr.
- Fig. 4.1: veranschaulicht eine weitere Ausführungsform.
- Fig. 4.2: ist eine Längsschnittansicht durch den Gegenstand von Fig. 4.1.
- Fig. 5-7: zeigen weitere Ausführungsformen, wiederum in Seitenansicht.
- Fig. 8: zeigt eine Ausführungsform mit einem Druckluftkasten in Seitenansicht.
- Fig. 9: zeigt eine weitere Ausführungsform in Seitenansicht mit einer besonders gestalteten Trennvorrichtung.

Die in Fig. 1 gezeigte Tragwalzen-Wickelmaschine umfaßt zwei Tragwalzen 1, 2. Diese dienen zum Aufwickeln einer fortlaufenden Papierbahn 3.1 zu einer Papierrolle 3.2.

Unterhalb der beiden Tragwalzen 1, 2 befindet sich der Maschinenkeller mit dem Kellerboden 4.

Der gegenseitige Abstand zwischen den Mantelflächen der beiden Tragwalzen 1, 2 ist im dargestellten Beispiel durch eine Traverse 5 überbrückt. Wie man sieht, hat die Traverse 5 im wesentlichen die Gestalt eines umgekehrten L mit den beiden Schenkeln 5.1 und 5.2.

Man erkennt ferner ein Querverteilrohr 6 sowie eine Mehrzahl von Schläuchen 7, von denen nur ein einziger hier zu sehen ist.

Traverse 5 und Querverteilrohr 6 erstrecken sich im wesentlichen über die gesamte Arbeitsbreite der Maschine, zumindest über die Mindest-Arbeitsbreite. Sie sind damit wenigstens annähernd so lang wie die Papierrolle 3.2 bzw. die Gesamtheit der Papierrollen, falls eine Längsschneideinrichtung vorhanden ist. Das Querverteilrohr 6 weist eine der Anzahl der Schläuche 7 entsprechende Anzahl von Druckluftauslässen 6.1 auf, und der Schenkel 5.1 der Traverse 5 ist ebenfalls mit einer entsprechenden Anzahl von Durchlässen versehen, gebildet aus Druckluftstutzen 5.3. Wie man sieht, ist jeweils ein Ende eines jeden Schlauches 7 einerseits an einen Anschluß 6.1 des Querverteilrohres 6, und andererseits an einen Druckluftstutzen 5.3 des Schenkels 5.1 angeschlossen.

Auf dem Kellerboden 4 ist eine Stuhlung 8 befestigt. Diese trägt ihrerseits das Querverteilrohr 6 sowie einen Schlitten 8.1. Schlitten 8.1 führt ein Gleitstück 5.4, das wiederum am senkrechten Schenkel 5.2 der Traverse 5 angreift. Bei einer Auf- und Ab-Bewegung der Traverse 5 ist somit eine tadellose vertikale Führung gewährleistet

Als Aktuator für eine Auf- und Ab-Bewegung der Traverse 5 dient ein Spindeloder ein Hydraulik- oder ein Pneumatik-Antrieb 9. Wie man sieht, sind Traverse 5 und Schläuche 7 in zwei Positionen dargestellt. In der oberen, ausgezogen dargestellten Position sperrt der horizontale Teil 5.1 der Traverse 5 den Druckraum 10 unterhalb der Papierrolle 3.2 ab. In der unteren, strichpunktiert dargestellten Position ist dies nicht der Fall.

Die Wickelmaschine gemäß Fig. 1 weist zusätzlich eine Bahntrennvorrichtung 11 auf. Diese ist in Richtung des Doppelpfeiles um die Achse der Tragwalze 2 verschwenkbar. Diese Trennvorrichtung wird dann in Aktion gesetzt, wenn die Papierrolle 3.2 ihren vollen Durchmesser erreicht, und wenn die Traverse 5 nach unten abgefahren ist. In diesem Falle gelangt die Schneide 11.1 der Trennvorrichtung 11 durch den Zwischenraum zwischen den beiden Tragwalzen 1, 2 nach oben.

Es versteht sich, daß der Druckraum 10 wenigstens in gewissem Maße luftdicht sein muß, damit die Kompensationswirkung der Druckluftentlastungseinrichtung eintreten kann. Zu diesem Zwecke sind im Bereich der Längskanten des horizontalen Teiles 5.1 Dichtungen 12, 13 vorgesehen. Dabei kann es sich um Dichtleisten handeln. Es können aber auch Labyrinthdichtungen oder dgl. verwendet werden, so daß die Dichtung eine berührungsfreie ist.

Die Papierbahn 3.1 ist, wie man sieht, von links unten her an die Tragwalze 1 herangeführt und umschlingt diese somit von unten nach oben. Es wäre jedoch auch denkbar, diese von rechts oben an die zweite Tragwalze einzuführen und durch den Preßspalt zwischen der Tragwalze 2 und der Papierrolle 3.2 hindurchzuführen. Diese Bahnführung vermeidet die Gefahr, daß Luft aus dem Druckraum 10 zwischen die Papierlagen der Papierrolle 3.2 eingewickelt wird. Auch hätte Sie den Vorteil, daß keine der beiden Dichtungen 12, 13 berührungsfrei zu sein hätte. Vielmehr könnten zwischen den Längskanten des horizontalen Teiles 5.1 der Traverse 5 und den Mantelflächen der beiden Tragwalzen 1, 2 berührende Dichtungen vorgesehen werden. Die Trennvorrichtung 11 würde durch eine weiter unten beschriebene Perforiereinrichtung ersetzt werden.

Die Ausführungsform gemäß Fig. 2 unterscheidet sich von jener gemäß Fig. 1 vor allem durch die Art des Verfahrens der Traverse 5. Während bei Fig. 1 die Traverse vertikal auf- und abfahrbar ist, ist sie hier bei Fig. 2 schwenkbar - siehe die strichpunktiert dargestellte, abgeschwenkte Position. Das Querverteilrohr 6 befindet sich auf dem Kellerboden 4. Der pneumatische Aktuator 9 ist ebenfalls anders angeordnet als bei der Ausführungsform gemäß Fig. 1. Hierdurch ergeben sich bei der Anordnung gemäß Fig. 2 Vorteile bezüglich des Wegräumens von Papierausschuß, der von oben nach unten fallen könnte.

Die Ausführungsform gemäß Fig. 3 ist ähnlich jener gemäß Fig. 2. Auch hier steht der Gedanke im Vordergrund, Papierstau schnell und leicht abführen zu können. Wie angedeutet, kann der Traversen-Querschnitt ein nach unten offenes U sein, z.B. aus Stabilitätsgründen.

Bei der Ausführungsform gemäß der Figuren 4.1 und 4.2 handelt es sich um eine Traverse 5, die ähnlich jener gemäß Fig. 1 gestaltet ist. Auch hier ist wiederum eine Schlittenführung 5.4, 8.1 vorgesehen, um eine einwandfreie Vertikalführung der Traverse 5 durch den pneumatischen Aktuator 9 zu erzielen. Wie man aus den beiden Figuren erkennt, sind den Druckluftstutzen 5.3 Abdeckkappen 5.5 zugeordnet. Diese haben einerseits eine Schutzfunktion, indem sie dafür sorgen, daß keine Verunreinigungen in die Schläuche 7 gelangen. Andererseits sorgen sie für eine weitere Vergleichmäßigung der Luftströme, da jeder Einzel-Luftstrom entsprechend den Pfeilen 5.6 geteilt und umgelenkt wird.

Die Ausführungsform gemäß Fig. 5 ähnelt jener gemäß Fig. 2 bezüglich Anordnung und Aufhängung der Traverse 5 sowie bezüglich der Anordnungen des Querverteilrohres 6 und des pneumatischen Aktuators 9.

Die Traverse 5 hat hier zwar Kastenform. Jedoch dient diese lediglich zur Versteifung der Konstruktion, indem die Traverse 5 einen relativ großenTeil der Enden einer jeden Leitung 7 aufnimmt. Nur die außerhalb der Traverse 5 befindlichen Leitungsteile sind flexibel.

### Eine weitere Variante wird weiter unten anhand der Fig. 9 beschrieben, im wesentlichen mit den folgenden Merkmalen:

Die Traverse 5 trägt eine Bahntrennvorrichtung 11, die relativ zur Traverse beweglich und somit in herkömmlicher Weise von unten her vertikal in das Wickelbett einfahrbar ist, um beim Rollenwechsel die Bahn durchzutrennen.

In einer weiteren Alternative hierzu kann man anstelle einer Bahntrennvorrichtung 11 gemäß den deutsches Patentanmeldungen 195 19 306.7 und 295 08 732.3 eine Perforiereinrichtung vorsehen, vorzugsweise in Kombination mit einer automatischen Bahnende-Verklebeeinrichtung. Dies hat z.B. gemäß Fig. 6 oder 8 den Vorteil, daß man bei der Gestaltung der Gewichtsentlastungseinrichtung keinerlei Rücksicht mehr nehmen muß auf eine herkömmliche Bahntrennvorrichtung; d.h., die Traverse muß weniger weit nach unten abschwenkbar sein, weil keine Kollisionsgefahr mit der Bahntrennvorrichtung mehr besteht; sie braucht auch nicht als Träger für eine Bahntrennvorrichtung zu dienen.

### Ferner ist folgendes denkbar:

Die Traverse dient zugleich zur Abstützung einer Bahneinziehvorrichtung; diese muß aktiviert werden, wenn in der Abrollstation (von der die Papierbahn geliefert wird) ein Rollenwechsel stattfindet und somit ein neuer Bahnanfang in die Wickelmaschine eingefädelt werden muß. Siehe z.B. Fig. 7.

Die Druckluftzufuhr über flexible Leitungen bietet die Möglichkeit, den Volumenstrom über die Maschinenbreite auf einfache Weise zu variieren, z. B. können in den Randzonen größere Leitungsquerschnitte vorgesehen werden, um eine eventuelle Leckage an den stirnseitigen Abdichtungen auszugleichen.

Bei einer nach unten offenen Traverse können die Dichtleisten von der Innenseite der Traverse her angeschraubt werden. Die Verschraubungen sind dadurch besser zugänglich.

Verglichen mit dem herkömmlichen Luftkasten besteht viel weniger die Gefahr einer Verschmutzung des Luftzuführ-Systems. Insbesondere kann das Eindringen von Papierresten in das Luftzuführ-System zumindest weitgehend vermieden werden, z. B. indem die Luftaustrittsöffnungen gemäß Fig. 4.1, 4.2 oder 5 mit einer Abdeckung 5.5 versehen werden.

Die erfindungsgemäße Traverse kann, verglichen mit einem herkömmlichen Luftkasten, ein wesentlich geringeres Gewicht aufweisen (durch Verwendung geringerer Bleckdicken), weil die Belastung durch den Überdruck wesentlich geringer ist.

Die unteren Seitenschilde 20 können gemäß Fig. 4.1 und 4.2 fest oder beweglich an der Traverse 5 befestigt werden; sie können aber auch isoliert von dieser abgestützt sein. Die oberen Seitenschilde 21 (Fig. 1) sind wie bisher unabhängig von den unteren Seitenschilden beweglich abgestützt. In einer weiteren Variante könnten die unteren an die oberen Seitenschilde gekoppelt und gemeinsam mit diesen axial geführt sein.

Das Querverteilrohr 6 hat natürlich in jedem Falle auch einen Anschluß an eine Druckluftquelle 22 (Fig. 1). Er könnte an einer Stirnseite des Querverteilrohres angeordnet sein. Auch sind Druckluft-Zufuhranschlüsse an beiden Stirnseiten denkbar. Schließlich ist denkbar, an einer Längsseite einen oder mehrere Druckluft-Zufuhranschlüsse vorzusehen.

Bei der Ausführungsform gemäß Fig. 6 wird die Papierbahn 3.1 von oben her an die Wickelmaschine herangeführt, d.h. in den Preßspalt zwischen der Tragwalze 1 und der entstehenden Papierrolle 3.2. Im Gegensatz zu jener Ausführung, bei der die Papierbahn 3.1 von unten her in den Zwischenraum zwischen den Tragwalzen 1 und 2 eingeführt wird, hat diese Ausführungsform den großen Vorteil, daß zwischen die einzelnen Lagen der entstehenden Papierrolle 3.2 keine Luft eingedrückt wird.

Bei dieser Ausführungsform ist eine im wesentlichen plattenförmige Traverse 5 um eine Schwenkachse 5.6 verschwenkbar. Die Schwenkachse 5.6 verläuft parallel zu den Achsen der beiden Tragwalzen 1, 2. Zum Verschwenken der Traverse 5 dient ein Pneumatik-Antrieb 9. Auch hierbei sind wieder Dichtleisten 12, 13 vorgesehen, die berührend an den Mantelflächen der beiden Tragwalzen 1, 2 anliegen können.

Das Querverteilrohr 6 ist mittels einer Vielzahl von Leitungen 7 durch die Traverse 5 hindurch an den Druckraum 10 angeschlossen.

Bei der Ausführungsform gemäß Fig. 7 wird die Papierbahn 3.1 von unten her in den Zwischenraum zwischen den beiden Tragwalzen 1, 2 eingeführt.

Die Traverse 5 ist auch hier - wie bei der Ausführungsform gemäß Fig. 6 - im wesentlichen plattenförmig und um eine ortsfeste Achse 5.6 schwenkbar.

Das Querverteilrohr 6 kann ortsfest sein. Die Leitungen 7 sind am Querverteilrohr 6 starr angeschlossen.

Alternativ können - wie in Fig. 7 dargestellt - Querverteilrohr 6, Leitungen 7 und Traverse 5 eine starre Einheit bilden, die um eine Schwenkachse 6.3 des Querverteilrohres 6 verschwenkbar ist.

Man erkennt ferner eine Bänderführung 30. Diese dient dem Einführen der Bahn 3.1. Sie ruht auf dem Querverteilrohr 6. Sie geht dann in Arbeitsposition, wenn die Traverse 5 aus ihrer Arbeitsposition entfernt wird.

Die Wickelmaschine weist ferner eine herkömmliche Trennvorrichtung 11 mit einer Schneide 11.1 auf, so wie in Figur 1 bereits dargestellt.

Figur 8 zeigt eine weitere Ausführungsform einer erfindungsgemäßen Wickelmaschine. Hierbei wird die Papierbahn 3.1 von oben her in den Preßspalt zwischen Tragwalze 1 und entstehender Papierrolle 3.2 eingeführt. Der Wickelmaschine ist eine Perforiereinrichtung 40 vorgeschaltet, ferner mehrere über die Bahnbreite verteilte Klebstoffspender 50. Bezüglich der Einzelheiten solcher Vorrichtungen wird auf die Patentanmeldungen 195 19 306.7 und 295 08 732.9 verwiesen.

Die Wickelmaschine arbeitet mit einem Druckluftkasten 60. Dieser ist mittles eines Pneumatik-Antriebs 9 in seine hier dargestellte Arbeitsposition einfahrbar bzw. aus dieser anfahrbar. Dabei ist der Blaskasten mittels Schwenkhebeln 61 um eine Schwenkachse 62 schwenkbar.

Es ist eine Druckluftquelle 22 vorgesehen. Diese steht über eine oder mehrere Leitungen 7 mit dem Druckluftkasten 60 direkt in leitender Verbindung.

Alternativ ist es auch möglich, ein Querventilrohr 6 vorzusehen, das über eine Vielzahl von Leitungen 70 an den Druckluftkasten 60 angeschlossen ist.

Die Wickelmaschine gemäß Fig. 9 ist ganz ähnlich aufgebaut wie jene gemäß Fig. 1. Die Besonderheit liegt in einer Bahntrennvorrichtung 11 und deren Anordnung in Bezug auf die Traverse 5. Die Bahntrennvorrichtung 11 ist nämlich an der Traverse 5 gelagert, so daß sie deren Hubbewegung infolge der Aktion des Antriebes 9 mitmacht. Die Trennvorrichtung umfaßt einen schmalen Tragbalken 11.3 für eine Schneide 11.1 und einen eigenen Antrieb 11.2. Dieser kann pneumatisch oder hydraulisch betrieben werden. Tragbalken und Antrieb sind mittels eines Gelenkstückes 11.4 mechanisch miteinander verbunden. Schenkel 5.1 der Traverse weist eine Öffnung 11.5 auf, durch welche der Tragbalken 11.3 hindurchgeführt ist, und in welcher er mittels des Antriebes 11.2 auf- und abfahrbar ist, und zwar zwischen einer nicht-operativen und einer operativen Position (die letzte gestrichelt dargestellt).

## Patentansprüche

1. Wickelmaschine zum Aufwickeln einer laufenden Papierbahn (3.1)
1.1 mit zwei parallel nebeneinander angeordneten Tragwalzen (1, 2), die einen gegenseitigen Abstand aufweisen;
1.2 es ist ein Druckraum (10) von den folgenden Elementen umschlossen:
den Mantelflächen der Tragwalzen (1, 2)
der Mantelfläche der entstehenden Papierrolle (3.2)
einer unterhalb der Tragwalzen (1, 2) angeordneten und den Abstand zwischen den Tragwalzen (1, 2) überbrückenden Traverse (5)
je eine in jedem Endbereich der Tragwalzen (1, 2) befindliche Stimwand (20, 21);
1.3 die Traverse (5) ist derart beweglich, daß sie mit den Mantelflächen der Tragwalzen (1, 2) öffenbare Dichtspalte bildet;
1.4 die Traverse (5) hat wenigstens einen Durchlaß (5.3), der über eine Leitung (7) den Druckraum (10) mit einer Druckluftquelle (6, 22) verbindet,
1.5 es ist ein von der Traverse (5) entfernt angeordnetes langgestrecktes Querverteilrohr (6) mit einem Druckanschluß vorgesehen;
1.6 das Querverteilrohr (6) weist über seine Länge verteilte Auslässe (6.1) auf;
**gekennzeichnet durch** die folgenden Merkmale:
1.7 die einzelne Leitung ist teleskopierbar oder aus gelenkig miteinander verbundenen Abschnitten zusammengesetzt oder flexibel;
1.8 die Traverse (5) besteht aus einer ebenen Platte.

2. Wickelmaschine zum Aufwickeln einer laufenden Papierbahn (3.1)
2.1 mit zwei parallel nebeneinander angeordneten Tragwalzen (1, 2), die einen gegenseitigen Abstand aufweisen;
2.2 es ist ein Druckraum (10) von den folgenden Elementen umschlossen:
den Mantelflächen der Tragwalzen (1, 2)
der Mantelfläche der entstehenden Papierrolle (3.2)
einer unterhalb der Tragwalzen (1,2) angeordneten und den Abstand zwischen den Tragwalzen (1, 2) überbrückenden Traverse (5);
je eine in jedem Endbereich der Tragwalzen (1, 2) befindliche Stirnwand (20, 21);
2.3 die Traverse (5) ist derart beweglich, daß sie mit den Mantelflächen der Tragwalzen (1, 2) öffenbare Dichtspalte bildet;
2.4 die Traverse (5) hat wenigstens einen Durchlaß (5.3), der über eine Leitung (7) den Druckraum (10) mit einer Druckluftquelle (6, 22) verbindet,
2.5 es ist ein von der Traverse (5) entfernt angeordnetes langgestrecktes Querverteilrohr (6) mit einem Druckanschluß vorgesehen;
2.6 das Querverteilrohr (6) weist über seine Länge verteilte Auslässe (6.1) auf;
**gekennzeichnet durch** die folgenden Merkmale:
2.7 die einzelne Leitung ist teleskopierbar oder aus gelenkig miteinander verbundenen Abschnitten zusammengesetzt oder flexibel;
2.8 die Traverse (5) ist ein nach unten offener, profilierter Balken, mit einem die Dichtspalte bildenden Schenkel (5.1) und mit wenigstens einem daran anschließenden Schenkel (5.2) zur Bildung eines L beziehungsweise U.

3. Wickelmaschine nach einem der Ansprüche 1 oder 2, **dadurch gekennzeichnet, daß** den Durchlässen (5.3) der Traversen Kappen (5.5) zugeordnet sind, die die Durchlässe gegen Eindringen von Verschmutzungen abschirmen, jedoch den Luftströmen den Durchtritt erlauben.

4. Wickelmaschine nach einem der Ansprüche 1 bis 3, **dadurch gekennzeichnet, daß** die Papierbahn (3.1) von unten her an eine der Tragwalzen (1, 2) herangeführt und diese auf einem Teil ihres Umfanges umschlingend nach oben geführt ist.

5. Wickelmaschine nach einem der Ansprüche 1 bis 4, **dadurch gekennzeichnet, daß** eine Bahntrennvorrichtung (11) vorgesehen ist, die in an sich bekannter Weise von unten her in das Wickelbett einfahrbar ist, um beim Rollenwechsel die Bahn (3.1) zu durchtrennen.

6. Wickelmaschine nach Anspruch 5, **gekennzeichnet durch** die folgenden Merkmale:
6.1 die Trennvorrichtung (11) ist an der Traverse (5) gelagert;
6.2 ein Tragbalken (11.3) für die Schneide (11.1) der Trennvorrichtung (11) ist **durch** eine Öffnung (11.5) in der Traverse (5) hindurchführbar,
6.3 der Tragbalken (11.3) ist zwischen einer operativen und einer nicht-operativen Position verfahrbar.

7. Wickelmaschine zum Aufwickeln einer laufenden Papierbahn (3.1)
7.1 mit zwei parallel nebeneinander angeordneten Tragwalzen (1, 2), die einen gegenseitigen Abstand aufweisen;
7.2 es ist ein Druckraum (10) von den folgenden Elementen umschlossen:
den Mantelflächen der Tragwalzen (1, 2)
der Mantelfläche der entstehenden Papierrolle (3.2)
einer unterhalb der Tragwalzen (1,2) angeordneten und den Abstand zwischen den Tragwalzen (1, 2) überbrückenden Traverse (5);
je eine in jedem Endbereich der Tragwalzen (1, 2) befindliche Stirnwand (20, 21);
7.3 die Traverse (5) ist derart beweglich, daß sie mit den Mantelflächen der Tragwalzen (1, 2) öffenbare Dichtspalte bildet;
7.4 die Traverse (5) hat wenigstens einen Durchlaß (5.3), der über eine Leitung (7) den Druckraum (10) mit einer Druckluftquelle (6, 22) verbindet,
7.5 es ist ein von der Traverse (5) entfernt angeordnetes langgestrecktes Querverteilrohr (6) mit einem Druckanschluß vorgesehen;
7.6 das Querverteilrohr (6) weist über seine Länge verteilte Auslässe (6.1) auf;
7.7 die Leitungen (7) sind starr an das Querverteilrohr (6) angeschlossen;
**gekennzeichnet durch** die folgenden Merkmale:
7.8 das Querverteilrohr (6) ist um seine eigene Längsachse, zusammen mit den Leitungen (7) verschwenkbar;
7.9 das Querverteilerrohr (6), die Leitungen (7) und die im wesentlichen
plattenförmige Traverse (5) bilden eine starre Einheit.

8. Wickelmaschine nach Anspruch 7, gekennzeichent durch die folgenden Merkmale:
8.1 die Platte (5) umfaßt mindestens einen am Querverteilrohr (6) starr angebrachten Steg;
8.2 die Platte (5) ist um eine am Steg ortsfest vorgesehene, zu den Achsen der beiden Tragwalzen 1.2 parallele Achse 5.6 verschwenkbar.

## Claims

1. Winding machine for winding up a continuous paper track (3.1)
1.1 having two bearing rollers (1, 2) arranged parallel and adjacent to one another which present a reciprocal distance;
1.2 a pressure chamber (10) is enclosed by the following elements:
the sheathed surfaces of the bearing rollers (1, 2)
the sheathed surface of the resulting paper roll (3.2)
a tie-bar (5) arranged beneath the bearing rollers (1, 2) and bridging the distance between the bearing rollers (1, 2)
a front wall (20, 21) located in each end zone of the bearing rollers (1, 2);
1.3 the tie-bar (5) can be moved in such a way that it forms an obvious sealing gap with the sheathed surfaces of the bearing rollers (1, 2);
1.4 the tie-bar (5) has at least one passage (5.3) which connects the pressure chamber (10) to a compressed air source (6, 22) by means of a line (7);
1.5 a long stretched-out transverse distribution pipe (6) arranged at a distance from the tie-bar (5) is provided with a pressure connection;
1.6 the transverse distribution pipe (6) presents outlets (6.1) distributed
over its length;
**characterised by** the following features:
1.7 the single line can be telescoped or composed of sections articulated to one another or is flexible;
1.8 the tie-bar (5) comprises an even plate.

2. Winding machine for winding up a continuous paper track (3.1)
2.1 having two bearing rollers (1, 2) arranged parallel and adjacent to one another which present a reciprocal distance;
2.2 a pressure chamber (10) is enclosed by the following elements:
the sheathed surfaces of the bearing rollers (1, 2)
the sheathed surface of the resulting paper roll (3.2)
a tie-bar (5) arranged beneath the bearing rollers (1, 2) and bridging the distance between the bearing rollers (1, 2)
a front wall (20, 21) located in each end zone of the bearing rollers (1, 2);
2.3 the tie-bar (5) can be moved in such a way that it forms an obvious sealing gap with the sheathed surfaces of the bearing rollers (1, 2);
2.4 the tie-bar (5) has at least one passage (5.3) which connects the pressure chamber (10) to a compressed air source (6, 22) by means of a line (7);
2.5 a long stretched-out transverse distribution pipe (6) arranged at a distance from the tie-bar (5) is provided with a pressure connection;
2.6 the transverse distribution pipe (6) presents outlets (6.1) distributed over its length;
**characterised by** the following features:
2.7 the single line can be telescoped or composed of sections articulated to one another or is flexible;
2.8 the tie-bar (5) is a profiled girder open at the bottom, with a leg (5.1) forming the sealing gap and with at least one leg (5.2) attached thereto for forming an L shape or a U shape.

3. Winding machine as claimed in either of Claims for 2, **characterised in that** caps are assigned to the passages (5.3) of the tie-bars, which shield the passages from penetrating contamination, but which allow the passage of air flows.

4. Winding machine as claimed in any one of Claims 1 to 3,
**characterised in that** the paper track (3.1) is guided out from underneath onto one of the bearing rollers (1, 2) and is guided upwards and wound round on a part of its periphery.

5. Winding machine as claimed in any one of Claims 1 to 4,
**characterised in that** a track separator (11) is provided which can be inserted from underneath into the winding bed to transect the track (3.1) when the roller is changed.

6. Winding machine as claimed in Claim 5, **characterised by** the following features:
6.1 the separator (11) is mounted on the tie-bar (5);
6.2 a supporting beam (11.3) for the cutting edge (11.1) of the separator (11) can be guided through an aperture (11.5) in the tie-bar (5);
6.3 the supporting beam (11.3) can be shifted between an operative and a non-operative position.

7. Winding machine for winding up a continuous paper track (3.1)
7.1 having two bearing rollers (1, 2) arranged parallel and adjacent to one another which present a reciprocal distance;
7.2 a pressure chamber (10) is enclosed by the following elements:
the sheathed surfaces of the bearing rollers (1, 2)
the sheathed surface of the resulting paper roll (3.2)
a tie-bar (5) arranged beneath the bearing rollers (1, 2) and bridging the distance between the bearing rollers (1, 2)
a front wall (20, 21) located in each end zone of the bearing rollers (1, 2);
7.3 the tie-bar (5) can be moved in such a way that it forms an obvious sealing gap with the sheathed surfaces of the bearing rollers (1, 2);
7.4 the tie-bar (5) has at least one passage (5.3) which connects the pressure chamber (10) to a compressed air source (6, 22) by means of a line (7);
7.5 a long stretched-out transverse distribution pipe (6) arranged at a distance from the tie-bar (5) is provided with a pressure connection;
7.6 the transverse distribution pipe (6) presents outlets (6.1) distributed over its length;
**characterised by** the following features:
7.7 the lines (7) are attached rigidly to the transverse distribution pipe (6);
**characterised by** the following features:
7.8 the transverse distribution pipe (6) can be swivelled about its own longitudinal axis together with the lines (7);
7.9 the transverse distribution pipe (6), the lines (7) and the substantially plate-shaped tie-bar (5) form a rigid unit.

8. Winding machine as claimed in Claim 7, **characterised by** the following features:
8.1 the plate (5) comprises at least one leg attached solidly to the transverse distribution pipe (6);
8.2 the plate (5) can be swivelled about an axis (5.6) parallel to the axes of both bearing rollers (1.2) provided stationary on the leg.

## Revendications

1. Machine à enrouler pour l'enroulement d'une bande de papier continue (3.1),
1.1 comportant deux rouleaux porteurs (1, 2) disposés parallèlement l'un à côté de l'autre et à distance l'un de l'autre ;
1.2 dans laquelle un espace sous pression (10) est délimité par les éléments suivants :
les surfaces d'enveloppe des rouleaux porteurs (1, 2),
la surface d'enveloppe du rouleau de papier (3.2) en cours de formation,
une traverse (5) disposée sous les rouleaux porteurs (1, 2) et
franchissant la distance entre ceux-ci,
une paroi de face (20, 21) à chaque extrémité des rouleaux porteurs (1, 2) ;
1.3 dans laquelle la traverse (5) est mobile de telle sorte qu'elle forme
avec les surfaces d'enveloppe des rouleaux porteurs (1, 2) des fentes étanches pouvant s'ouvrir ;
1.4 la traverse (5) possède au moins un passage (5.3) qui relie l'espace
sous pression (10) à une source d'air comprimé (6, 22) par l'intermédiaire d'une conduite (7) ;
1.5 il est prévu un tuyau de distribution transversale (6) allongé, disposé à distance de la traverse (5), avec un raccord de pression ;
1.6 le tuyau de distribution transversale (6) présente des sorties (6.1)
réparties sur sa longueur ;
**caractérisée en ce que** :
1.7 chaque conduite est télescopique ou composée d'éléments articulés les uns aux autres ou flexible ;
1.8 la traverse (5) se compose d'une plaque plane.

2. Machine à enrouler pour l'enroulement d'une bande de papier continue (3.1)
2.1 comportant deux rouleaux porteurs (1, 2) disposés parallèlement l'un à côté de l'autre et à distance l'un de l'autre ;
2.2 dans laquelle un espace sous pression (10) est délimité par les éléments suivants :
les surfaces d'enveloppe des rouleaux porteurs (1, 2),
la surface d'enveloppe du rouleau de papier (3.2) en cours de formation,
une traverse (5) disposée sous les rouleaux porteurs (1, 2) et
franchissant la distance entre ceux-ci,
une paroi de face (20, 21) à chaque extrémité des rouleaux porteurs (1, 2) ;
2.3 dans laquelle la traverse (5) est mobile de telle sorte qu'elle forme avec les surfaces d'enveloppe des rouleaux porteurs (1, 2) des fentes étanches pouvant s'ouvrir ;
2.4 la traverse (5) possède au moins un passage (5.3) qui relie l'espace sous pression (10) à une source d'air comprimé (6, 22) par l'intermédiaire d'une conduite (7) ;
2.5 il est prévu un tuyau de distribution transversale (6) allongé, disposé à distance de la traverse (5), avec un raccord de pression ;
2.6 le tuyau de distribution transversale (6) présente des sorties (6.1) réparties sur sa longueur ;
**caractérisée en ce que** :
2.7 chaque conduite est télescopique ou composée d'éléments articulés les uns aux autres ou flexible ;
2.8 la traverse (5) est une barre profilée ouverte vers le bas, avec un bras (5.1) formant la fente étanche et au moins un bras (5.2) se raccordant à celui-ci pour former un L ou un U.

3. Machine à enrouler selon l'une quelconque des revendications 1 ou 2, **caractérisée en ce que** les passages (5.3) des traverses sont pourvus de capuchons (5.5) qui les protègent contre la pénétration de contaminants mais permettent le passage des flux d'air.

4. Machine à enrouler selon l'une quelconque des revendications 1 à 3, **caractérisée en ce que** la bande de papier (3.1) est amenée par le bas vers l'un des rouleaux porteurs (1, 2) et guidée vers le haut en enveloppant celui-ci sur une partie de sa circonférence.

5. Machine à enrouler selon l'une quelconque des revendications 1 à 4, **caractérisée en ce qu'**il est prévu un dispositif de découpe de la bande (11) qui peut être introduit par dessous dans le banc d'enroulement de manière connue en soi pour sectionner la bande (3.1) lors du changement de rouleau.

6. Machine à enrouler selon la revendication 5, **caractérisée en ce que** :
6.1 le dispositif de découpe (11) est supporté sur la traverse (5) ;
6.2 une barre de support (11.3) portant la lame (11.1) du dispositif de découpe (11) peut être introduite à travers une ouverture (11.5) dans la traverse ;
6.3 la barre de support (11.3) est mobile entre une position opérationnelle et une position inactive.

7. Machine à enrouler pour l'enroulement d'une bande de papier continue (3.1),
7.1 comportant deux rouleaux porteurs (1, 2) disposés parallèlement l'un à côté de l'autre et à distance l'un de l'autre ;
7.2 dans laquelle un espace sous pression (10) est délimité par les éléments suivants :
les surfaces d'enveloppe des rouleaux porteurs (1, 2),
la surface d'enveloppe du rouleau de papier (3.2) en cours de formation,
une traverse (5) disposée sous les rouleaux porteurs (1, 2) et
franchissant la distance entre ceux-ci,
une paroi de face (20, 21) à chaque extrémité des rouleaux porteurs (1, 2) ;
7.3 dans laquelle la traverse (5) est mobile de telle sorte qu'elle forme avec les surfaces d'enveloppe des rouleaux porteurs (1, 2) des fentes étanches pouvant s'ouvrir ;
7.4 la traverse (5) possède au moins un passage (5.3) qui relie l'espace sous pression (10) à une source d'air comprimé (6, 22) par l'intermédiaire d'une conduite (7) ;
7.5 il est prévu un tuyau de distribution transversale (6) allongé, disposé à distance de la traverse (5), avec un raccord de pression ;
7.6 le tuyau de distribution transversale (6) présente des sorties (6.1) réparties sur sa longueur ;
7.7 les conduites (7) sont raccordées de manière rigide sur le tuyau de distribution transversale (6) ;
**caractérisée en ce que** :
7.8 le tuyau de distribution transversale (6) peut pivoter sur son axe longitudinal avec les conduites (7) ;
7.9 le tuyau de distribution transversale (6), les conduites (7) et la traverse (5) sensiblement en forme de plate-forme constituent une unité rigide.

8. Machine à enrouler selon la revendication 7, **caractérisée en ce que** :
8.1 la plaque (5) comprend au moins une barrette fixée de manière rigide sur le tuyau de distribution transversale ;
8.2 la plaque (5) peut pivoter autour d'un axe (5.6) fixé de manière stationnaire sur la barrette et parallèle aux axes des deux rouleaux porteurs (1, 2).
